# EUROPÄISCHE PATENTSCHRIFT

(11) **EP 2 774 164 B1**
(45) Veröffentlichungstag und Bekanntmachung des Hinweises auf die Patenterteilung: **28.12.2016**
(21) Anmeldenummer: 12808273.2
(22) Anmeldetag: 27.11.2012
(51) Int. Cl.: H01H 71/12, H01H 71/44, H01H 85/30

(54) **ÜBERTRAGUNGSBAUGRUPPE**
TRANSFER ASSEMBLY
MODULE DE TRANSFERT

(30) Priorität: 19.12.2011 DE 102011089062
(43) Veröffentlichungstag der Anmeldung: 10.09.2014
(73) Patentinhaber: Siemens Aktiengesellschaft, 80333 München (DE)
(72) Erfinder: ZLYDNIK, Rene, 04934 Hohenleipisch (DE)
(86) Internationale Anmeldenummer: PCT/EP2012/073691
(87) Internationale Veröffentlichungsnummer: WO 2013/092126

(56) Entgegenhaltungen:
- WO-A1-03/069647
- DE-B- 1 126 976
- DE-C- 478 457
- FR-A- 1 223 501

## Beschreibung

Die Erfindung betrifft eine Übertragungsbaugruppe zur Kopplung einer Sicherungsauslösung mit einem Antrieb eines Schaltgerätes mit Verzögerungsmitteln zur verzögerten Auslösung des Schaltvorganges des Schaltgerätes bei ausgelöster Sicherung.

Eine derartige Übertragungsbaugruppe ist aus der WO 03/069647 A1 bekannt und umfasst einen Übertragungsmechanismus zur Kopplung einer Sicherungsauslösung mit einem Antrieb eines Schaltgerätes. Der Übertragungsmechanismus umfasst Verzögerungsmittel zur verzögerten Auslösung des Schaltvorganges des Schaltgerätes bei ausgelöster Sicherung in Form eines auf einer Welle angeordneten Momentenrades, dessen Masse eine Drehbewegung der Welle verzögert und zu einem verzögerten Schaltvorgang des mit dem Übertragungsmechanismus gekoppelten Schaltgerätes führt. Ein derartiger Übertragungsmechanismus ist beispielsweise bei Mittelspannungs-Schaltanlagen vorgesehen, welche mit so genannten HH-Sicherungen versehen sind, die bei einem über die Anlage fließenden Kurzschlussstrom auslösen und den Strompfad unterbrechen. Bei einem derartigen über die Schaltanlage fließenden Kurzschlussstrom soll in einem solchen Fall auch das Schaltgerät ausgeschaltet werden, wobei zwischen der Sicherungsauslösung und dem Schaltgerät ein Übertragungsmechanismus zur Auslösung des Schaltgerätes vorgesehen ist. Ein derartiger Schaltvorgang des Schaltgerätes kann jedoch erst bei einem auf bereits deutlich abgeklungenen Gleichstromanteil des über die Schaltanlage geführten Stromsignals durchgeführt werden, so dass gegebenenfalls zwischen Sicherungsauslösung und Auslösen des Schaltvorganges des Schaltgerätes eine Verzögerungszeit notwendig ist. Eine solche Verzögerungszeit ist bei dem aus dem Stand der Technik bekannten Übertragungsmechanismus durch die auf der Welle angeordnete Masse realisiert, welche die Drehbewegung der Welle verzögert und somit den Schaltvorgang der Sicherungsauslösung verzögert an den Antrieb des Schaltgerätes weiterleitet.

Aufgabe der Erfindung ist es, eine Übertragungsbaugruppe der eingangs genannten Art auszubilden, welche über einen einfachen und kostengünstigen Aufbau verfügt.

Erfindungsgemäß gelöst wird dies bei einer Übertragungsbaugruppe der eingangs genannten Art dadurch, dass die Verzögerungsmittel einen mit der Sicherungsauslösung gekoppelten ersten Hebel aufweisen, welcher über eine Klinkenanordnung ein zwischen einer ersten und einer zweiten Position vertikal bewegliches Gewichtselement in der ersten Position verklinkt und bei Sicherungsauslösung freigibt, sowie einen zur Betätigung des Antriebes vorgesehenen zweiten Hebel umfassen, welcher durch das Gewichtselement betätigbar ist, wobei das Gewichtselement mittels seiner Gewichtskraft und einer von einer ersten Feder auf das Gewichtselement wirkenden Kraft in seine zweite Position überführbar ist.

Eine derartige Übertragungsbaugruppe weist einen einfachen und kostengünstigen Aufbau auf, weil ein zwischen einer ersten und einer zweiten Position vertikal bewegliches Gewichtselement lediglich eine lineare Bewegung benötigt, wobei durch die Ausnutzung der Gewichtskraft des Gewichtselementes sowie einer von einer ersten Feder ausgeübten Kraft auch in einfacher Weise Kräfte auf das Gewichtselement ausübbar sind und die Bewegung zwischen der ersten und der zweiten Position durch Auswahl bzw. Einstellung des Gewichtes des Gewichtselementes sowie der Federkraft der ersten Feder in einfacher Weise die Dauer und damit die Verzögerungszeit zur Übertragung bzw. verzögerten Auslösung des Schaltvorgangs des Schaltgerätes einstellbar ist.

Erfindungsgemäß weist der erste Hebel einen ersten Bolzen zur Betätigung der Klinkenanordnung sowie einen zweiten Bolzen zur Linearführung des ersten Hebels auf. Durch derartige Bolzen ist ebenfalls in einfacher Weise eine wirkungsvolle Betätigung und Auslösung der Klinkenanordnung und damit der Freigabe des Gewichtselementes aus der ersten verklinkten Position bei gleichzeitiger Linearführung des ersten Hebels gewährleistet.

In einer weiteren Ausgestaltung der Erfindung weist das Gewichtselement einen ersten Vorsprung auf, welcher in der ersten Position von einem zweiten Vorsprung des zweiten Hebels beabstandet ist. Durch die Beabstandung von erstem Vorsprung des Gewichtselementes und zweitem Vorsprung des zweiten Hebels ist die verzögerte Auslösung des Schaltvorgangs des Schaltgerätes in einfacher Weise realisiert, weil bei einer Bewegung des Gewichtselementes durch die auf das Gewichtselement wirkenden Kräfte zunächst eine Bewegung desselben aus seiner ersten Position stattfindet, ohne dass eine Übertragung auf den Antrieb des Schaltgerätes über den zweiten Hebel stattfindet, bis schließlich nach Überwindung des Abstandes zwischen erstem Vorsprung des Gewichtselementes und zweitem Vorsprung des zweiten Hebels eine Mitnahme nach Ablauf der Verzögerungszeit stattfindet, so dass der zweite Hebel die Bewegung auf den Antrieb überträgt und den Schaltvorgang verzögert auslöst.

In weiterer vorteilhafter Ausgestaltung der Erfindung weist das Gewichtselement eine Schulter auf, an der eine L-förmige Klinke der Klinkenanordnung mit einem ersten Schenkel zur Verklinkung in der ersten Position eingreift, wobei ein zweiter Schenkel der L-förmigen Klinke sich zum ersten Hebel derart hin erstreckt, dass durch den ersten Bolzen bei ausgelöster Sicherung die L-förmige Klinke zum Freigeben des Gewichtselementes ausgebildet ist. Ein derartiger Klinkenmechanismus zur Verklinkung bzw. zum Freigeben des Gewichtselementes stellt eine einfache und wirkungsvolle Möglichkeit dar, das Gewichtselement einerseits in einer ersten Position verklinkt zu halten und bei ausgelöster Sicherung über den ersten Bolzen die Klinke durch Drehung um ihren Drehpunkt zu drehen und somit das Gewichtselement freizugeben, welches durch die am Gewichtselement angreifenden Kräfte in seine zweite Position nach Freigabe bzw. nach Sicherungsauslösung überführt wird.

In weiterer vorteilhafter Ausgestaltung der Erfindung weist der erste Hebel optische Anzeigeelemente zur Zustandsanzeige auf. Durch derartige optische Anzeigelemente am ersten Hebel ist in einfacher Weise eine Zustandsanzeige realisiert, weil der erste Hebel direkt mit der Sicherungsauslösung gekoppelt ist und dadurch in einfacher Weise zwischen einer intakten Sicherung bzw. einer ausgelösten Sicherung durch die Position des ersten Hebels unterschieden werden kann.

In weiterer vorteilhafter Ausgestaltung der Erfindung umfasst die Übertragungsbaugruppe einen durch den ersten Hebel betätigbaren Meldeschalter zur elektrischen Zustandsmeldung. Mittels eines derartigen Meldeschalters, welcher durch den ersten Hebel betätigbar ist, ist ebenfalls in einfacher Weise eine elektrische Zustandsmeldung ermöglicht, weil durch die Betätigung des ersten Hebels, welcher mit der Sicherungsauslösung gekoppelt ist, in einfacher Weise ein Auslösen bzw. Betätigen des Meldeschalters ermöglicht ist.

Die Erfindung wird im Folgenden anhand der Zeichnung und eines Ausführungsbeispiels mit Bezug auf die beiliegenden Figuren näher erläutert. Es zeigen:
- Figur 1:: ein Ausführungsbeispiel einer erfindungsgemäßen Übertragungsbaugruppe in einer ersten Position; und
- Figur 2:: das Ausführungsbeispiel der Übertragungsbaugruppe der Figur in einer zweiten Position.

Figur 1 zeigt eine Übertragungsbaugruppe zur Übertragung einer Sicherungsauslösung einer figürlich nicht dargestellten HH-Sicherung, beispielsweise einer Mittelspannungs-Schaltanlage, deren figürlich nicht dargestellter Sicherungsauslösestößel mit einem an einem Tragelement 1 verschiebbar gelagerten ersten Hebel 2 mechanisch gekoppelt ist, an einen figürlich ebenfalls nicht dargestellten Antrieb eines Schaltgerätes der Mittelspannungs-Schaltanlage, welche durch einen ebenfalls verschiebbar am Trageelement 1 gelagerten zweiten Hebel 3 betätigbar ist, wobei die Übertragungsbaugruppe zur verzögerten Auslösung des Schaltvorganges des figürlich nicht dargestellten Schaltgerätes bei ausgelöster Sicherung vorgesehen ist, indem die Sicherungsauslösung über den ersten Hebel 2 und die Übertragungsbaugruppe verzögert auf den zweiten Hebel 3 weitergegeben wird. Ein Gewichtselement 4 der Übertragungsbaugruppe wird über eine an einem Drehpunkt 5 drehbar gelagerte L-förmige Klinke 6 an einer Schulter 7 in einer ersten Position, welche in der Figur 1 gezeigt ist, gehalten, und ist nach Auslösung der Klinke 6 der Klinkenanordnung in eine zweite, mit Bezug auf die Figur 2 weiter unten näher erläuterte zweite Position überführbar, indem auf das Gewichtselement 4 seine Gewichtskraft sowie eine von einer mit einem Ende am Tragelement 1 und mit dem anderen Ende am Gewichtselement 4 gehaltenen ersten Feder 8 ausgeübte Federkraft wirkt und eine vertikal nach unten gerichtete Bewegung des Gewichtselementes 4 bewirkt. Das Gewichtselement 4 ist dazu mittels Langlöchern 9 und 10 an Führungsbolzen 11 und 12 der Übertragungsbaugruppe 1 linear geführt. Die L-förmige Klinke 6 umfasst einen ersten Schenkel 13, welcher in der verklinkten Position an der Schulter 7 angreift und eine Verklinkung des Gewichtselementes 4 in der ersten Position bewirkt sowie einen zweiten Schenkel 14, welche sich vom Drehpunkt 5 hinweg erstrecken, wobei der zweite Schenkel 14 durch einen ersten Bolzen 15 des ersten Hebels 2 betätigbar ausgebildet ist, so dass bei Sicherungsauslösung und Einwirken einer Kraft auf den ersten Hebel 2 der erste Bolzen 15 eine Bewegung nach unten in der Figur ausführt und die drehbar gelagerte Klinke 6 um ihren Drehpunkt 5 dreht, wobei der erste Schenkel 13 die Schulter 7 freigibt und das Gewichtselement 4 in seine zweite Position überführt wird. Der erste Hebel 2 umfasst weiterhin einen zweiten Bolzen 16, wobei der erste Bolzen 15 und der zweite Bolzen 16 in Langlöchern 17 und 18 des zweiten Hebels 3 linear geführt sind, so dass eine lineare Bewegung gewährleistet ist. Das Gewichtselement 4 weist einen ersten Vorsprung 19 auf, welcher derart angeordnet ist, dass er in einer ersten Position in einem Abstand A von einem zweiten Vorsprung 20 des zweiten Hebels 3 beabstandet angeordnet ist, derart, dass beim überführen des Gewichtselementes 4 aus der ersten Position nach Freigabe durch die Klinke 6 in die zweite Position nach Überwindung des Abstandes A der erste Vorsprung 19 am zweiten Vorsprung 20 anliegt und somit nach Überwinden des Abstandes A und damit Überwinden der Verzögerungszeit verzögert die Bewegung der Sicherungsauslösung auf den zweiten Hebel 3 übermittelt, so dass der zweite Hebel 3 ebenfalls eine Vertikalbewegung nach unten ausführt und über einen dritten Vorsprung 21 diese Bewegung auf einen figürlich nicht dargestellten Antrieb zum Betätigen des figürlich nicht dargestellten Schaltgerätes weiter gibt. Der erste Hebel 2 umfasst eine Zustandsanzeige 22 mit optischen Anzeigeelementen 23 und 24, so dass durch die Betätigung des ersten Hebels 2 durch die Sicherungsauslösung und entsprechende Änderung der Position des ersten Hebels 2 sich hinter einem figürlich nicht dargestellten Sichtfenster einer Schaltanlage, in welcher die Übertragungsbaugruppe vorgesehen ist, entsprechend dem Zustand der Sicherung eines der Anzeigeelemente 23 oder 24 sichtbar ist und den Zustand der Sicherung anzeigt. Ein Meldeschalter 25 ist derart an der Übertragungsbaugruppe 1 angeordnet, dass bei Sicherungsauslösung und Überführung des ersten Hebels 2 ein Tastschalter 26 des Meldeschalters 25 betätigbar ist, so dass über Anschlüsse 27 und 28 des Meldeschalters eine elektrische Zustandsanzeige der Sicherung ebenfalls ausgebildet ist. Eine zweite Feder 29 ist vorgesehen, welche beim Überführen des Gewichtselementes 4 aus der ersten Position in die zweite Position gespannt wird und eine Rückstellkraft zum Rücküberführen der Klinke 6 und des zweiten Hebels 3 nach Auswechseln einer ausgelösten und damit defekten Sicherung ausübt, so dass beim Wechseln der Sicherung nach Erdung der Schaltanlage eine Hebelmechanik in eine Ausnehmung 30 des Gewichtselementes 4 eingreifen kann und das Gewichtselement wieder in seine erste Position überführen kann, wobei durch die zweite Feder 29 die Klinke 6 um ihren Drehpunkt 5 zurückgedreht wird und schließlich das Gewichtselement 4 in seiner ersten Position wieder verklinkt.

Figur 2 zeigt die Übertragungsbaugruppe 1 der Figur 1 nach Sicherungsauslösung mit ausgeführter Vertikalbewegung des ersten Hebels 2, durch den ersten Bolzen 15 ausgelöster Klinke 6 und damit freigegebenem Gewichtselement 4, welches sich durch die Gewichtskraft und die Federkraft der ersten Feder 8 in seine zweite untere vertikale Position bewegt hat, wobei nach Überwindung des Abstandes A zwischen erstem Vorsprung 19 und zweitem Vorsprung 20 und somit überwundener Verzögerungszeit der erste Vorsprung 19 am zweiten Vorsprung 20 anliegt und den zweiten Hebel 3 ebenfalls nach unten mit bewegt, wobei über den dritten Vorsprung 21 des zweiten Hebels 3 eine Übertragung der Bewegung verzögert auf den Antrieb des Schaltgerätes weitergegeben wurde. Gleichzeitig hat sich der erste Hebel 2 nach unten bewegt, so dass in einem Sichtfenster nun das Anzeigeelement 24 einem außen stehenden Benutzer sichtbar ist, welches den Zustandswechsel im Vergleich zur Position der Figur 1 anzeigt. Weiterhin wurde der Meldeschalter 25 durch Überführen des ersten Hebels 2 in die untere Position betätigt, so dass auch eine elektrische Zustandsanzeige der ausgelösten Sicherung und des betätigten Schaltgerätes vorliegt.

Durch eine derartige Übertragungsbaugruppe ist somit eine verzögerte Auslösung eines Schaltgerätes bei ausgelöster Sicherung ermöglicht und wird gleichzeitig einem außen stehenden Benutzer optisch und elektrisch als Signal dargestellt. Eine derartige Verzögerung erweist sich gegebenenfalls als nötig, wenn nach Auslösen der Sicherung ein Schaltvorgang des Schaltgerätes der Schaltanlage ausgeführt werden soll, aber der im System verbleibende Gleichstromanteil noch zu hoch ist, um das Schaltgerät ohne Beschädigung zu betätigen, so dass durch die Verzögerung ein Abklingen des Gleichstromanteiles des über die Mittelspannungs-Schaltanlage geführten Stromsignals bis auf ein Niveau ermöglicht ist, bei dem ein Schalten des Schaltgerätes ohne Beschädigung ermöglicht ist. Die beschriebene Übertragungsbaugruppe weist dabei den Vorteil auf, dass durch Variation des Gewichtes des Gewichtselementes 4, beispielsweise durch Änderung des Materials oder der Materialstärke oder dergleichen sowie durch Änderung der Federkraft der ersten Feder 8 eine Einstellung der Verzögerungszeit bis zum Überwinden des Abstandes A zwischen erstem Vorsprung 19 und zweitem Vorsprung 20 in einfacher Weise ermöglicht ist.

### Bezugszeichenliste

- 1: Trageelement
- 2: erster Hebel
- 3: zweiter Hebel
- 4: Gewichtselement
- 5: Drehpunkt
- 6: L-förmige Klinke
- 7: Schulter
- 8: erste Feder
- 9, 10: Langlöcher Gewicht
- 11, 12: Führungsbolzen
- 13: erster Schenkel
- 14: zweiter Schenkel
- 15: erster Bolzen
- 16: zweiter Bolzen
- 17, 18: Langlöcher zweiter Hebel
- 19: erster Vorsprung
- 20: zweiter Vorsprung
- 21: dritter Vorsprung
- 22: Zustandsanzeige
- 23, 24: Anzeigeelemente
- 25: Meldeschalter
- 26: Tastschalter
- 27, 28: Anschlüsse Meldeschalter
- 29: zweite Feder
- 30: Ausnehmung

- A: Abstand

## Patentansprüche

1. Übertragungsbaugruppe zur Kopplung einer Sicherungsauslösung mit einem Antrieb eines Schaltgerätes mit Verzögerungsmitteln zur verzögerten Auslösung des Schaltvorganges des Schaltgerätes bei ausgelöster Sicherung, wobei die Verzögerungsmittel einen mit der Sicherungsauslösung gekoppelten ersten Hebel (2) aufweisen, welcher über eine Klinkenanordnung (5, 6) ein zwischen einer ersten und einer zweiten Position vertikal bewegliches Gewichtselement (4) in der ersten Position verklinkt und bei Sicherungsauslösung freigibt, sowie einen zur Betätigung des Antriebes vorgesehenen zweiten Hebel (3) umfassen, welcher durch das Gewichtselement (4) betätigbar ist, wobei das Gewichtselement (4) mittels seiner Gewichtskraft und einer von einer ersten Feder (8) auf das Gewichtselement (4) wirkenden Kraft in seine zweite Position überführbar ist,
**dadurch gekennzeichnet, dass** der erste Hebel (2) einen ersten Bolzen (15) zur Betätigung der Klinkenanordnung (5, 6) sowie einen zweiten Bolzen (16) zur Linearführung des ersten Hebels (2) aufweist.

2. Übertragungsbaugruppe nach Anspruch 1,
**dadurch gekennzeichnet, dass** das Gewichtselement (4) einen ersten Vorsprung (19) aufweist, welcher in der ersten Position von einem zweiten Vorsprung (20) des zweiten Hebels (3) beabstandet ist.

3. Übertragungsbaugruppe nach Anspruch 2,
**dadurch gekennzeichnet, dass** das Gewichtselement (4) eine Schulter (7) aufweist, an der eine L-förmige Klinke (6) der Klinkenanordnung (5, 6) mit einem ersten Schenkel (13) zur Verklinkung in der ersten Position eingreift, wobei ein zweiter Schenkel (14) der L-förmigen Klinke (6) sich zum ersten Hebel (2) derart hin erstreckt, dass durch den ersten Bolzen (15) bei ausgelöster Sicherung die L-förmige Klinke (6) zum Freigeben des Gewichtselementes (4) ausgebildet ist.

4. Übertragungsbaugruppe nach einem der vorangehenden Ansprüche,
**dadurch gekennzeichnet, dass** der erste Hebel (2) optische Anzeigeelemente (22, 23, 24) zur Zustandsanzeige aufweist.

5. Ubertragungsbaugruppe nach einem der vorangehenden Ansprüche,
**dadurch gekennzeichnet, dass** die Übertragungsbaugruppe einen durch den ersten Hebel (2) betätigbaren Meldeschalter (25, 26) zur elektrischen Zustandsmeldung umfasst.

## Claims

1. Transfer assembly for coupling a protection device triggering mechanism to a drive of a switching device, having delaying means for delayed triggering of the switching process of the switching device when the protection device has triggered, wherein the delaying means comprise a first lever (2), which is coupled to the protection device triggering mechanism and locks a weight element (4), this being vertically movable between a first and a second position, in the first position via a latch arrangement (5, 6) and releases it when the protection device triggers, and a second lever (3), which is used to actuate the drive and can be actuated by the weight element (4), wherein the weight element (4) can be moved into its second position by means of the weight force thereof and a force exerted on the weight element (4) by a first spring (8),
**characterised in that**
the first lever (2) has a first bolt (15) for actuating the latch arrangement (5, 6) and a second bolt (16) for linear guidance of the first lever (2).

2. Transfer assembly according to claim 1,
**characterised in that**
the weight element (4) has a first projection (19) which, in the first position, is separated from a second projection (20) of the second lever (3).

3. Transfer assembly according to claim 2,
**characterised in that**
the weight element (4) has a shoulder (7) into which a first limb (13) of an L-shaped latch (6) of the latch arrangement (5, 6) engages in order to lock it in the first position, wherein
a second limb (14) of the L-shaped latch (6) extends towards the first lever (2) in such a way that the first bolt (15) causes the L-shaped latch (6) to release the weight element (4) when the protection device has triggered.

4. Transfer assembly according to one of the preceding claims,
**characterised in that**
the first lever (2) has optical display elements (22, 23, 24) for indicating the status.

5. Transfer assembly according to one of the preceding claims,
**characterised in that**
the transfer assembly comprises a signalling switch (25, 26) which can be actuated by the first lever (2) for the purpose of electrical status signalling.

## Revendications

1. Module de transfert pour coupler un déclenchement de sécurité à un entraînement d'un appareil de commutation, par des moyens de temporisation pour le déclenchement retardé de l'opération de commutation de l'appareil de commutation lorsque la sécurité est déclenchée, les moyens de temporisation ayant un premier levier ( 2 ), qui est couplé au déclenchement de sécurité et qui, par un agencement ( 5, 6 ) à cliquet, encliquette dans la première position un élément ( 4 ) pondéral, mobile verticalement entre une première et une deuxième position et le libère lors du déclenchement de la sécurité, ainsi qu'un deuxième levier ( 3 ) qui est prévu pour actionner l'entraînement et qui peut être actionné par l'élément ( 4 ) pondéral, l'élément ( 4 ) pondéral pouvant, au moyen de son poids et d'une force agissant par un premier ressort ( 8 ) sur l'élément ( 4 ) pondéral, venir dans sa deuxième position,
**caractérisé en ce que**
le premier levier ( 2 ) a un premier axe ( 15 ) pour l'actionnement de l'agencement ( 5, 6 ) à cliquet, ainsi qu'un deuxième axe ( 16 ) pour le guidage linéaire du premier levier ( 2 ).

2. Module de transfert suivant la revendication 1, **caractérisé en ce que**
l'élément ( 4 ) pondéral a une première saillie ( 19 ) qui, dans la première position, est à distance d'une deuxième saillie ( 20 ) du deuxième levier ( 3 ).

3. Module de transfert suivant la revendication 2,
**caractérisé en ce que**
l'élément ( 4 ) pondéral a un épaulement ( 7 ) sur lequel s'accroche un cliquet ( 6 ) en forme de L de l'agencement ( 5, 6 ) de cliquet, par une première branche ( 13 ), pour l'encliquetage dans la première position, une deuxième branche ( 14 ) du cliquet ( 6 ) en forme de L s'étendant vers le premier levier ( 2 ) de manière à ce que, par le premier axe ( 15 ), le cliquet ( 6 ) en forme de L soit, lorsque la sécurité est déclenchée, constitué pour libérer l'élément ( 4 ) pondéral.

4. Module de transfert suivant l'une des revendications précédentes,
**caractérisé en ce que**
le premier levier ( 2 ) a des éléments ( 22, 23, 24 ) d'indication optique pour l'indication d'état.

5. Module de transfert suivant l'une des revendications précédentes,
**caractérisé en ce que**
le module de transmission comprend, pour la signalisation de l'état électrique, un interrupteur ( 25, 26 ) de signalisation pouvant être actionné par le premier levier ( 2 ).
